# EUROPÄISCHE PATENTSCHRIFT

(11) **EP 3 185 228 B1**
(45) Veröffentlichungstag und Bekanntmachung des Hinweises auf die Patenterteilung: **02.12.2020**
(21) Anmeldenummer: 15201952.7
(22) Anmeldetag: 22.12.2015
(51) Int. Cl.: G08B 29/14

(54) **SYSTEM UND VERFAHREN ZUR ÜBERWACHUNG VON BRANDMELDEANLAGEN**
SYSTEM AND METHOD FOR MONITORING OF FIRE ALARM SYSTEMS
SYSTEME ET PROCEDE DE SURVEILLANCE D'INSTALLATIONS DE DETECTION D'INCENDIE

(43) Veröffentlichungstag der Anmeldung: 28.06.2017
(73) Patentinhaber: Schraner Holding GmbH, 91058 Erlangen (DE)
(72) Erfinder: Schraner, Stefan, 91058 Erlangen (DE)
(74) Vertreter: Lösch, Christoph Ludwig Klaus

(56) Entgegenhaltungen:
- WO-A1-2014/044818
- WO-A1-2015/107449
- US-A1- 2008 262 816
- US-A1- 2013 321 161

## Beschreibung

Die Erfindung betrifft ein System und ein Verfahren zur Überwachung von Brandmeldeanlagen. Eine zentrale Überwachung von Brandmeldeanlagen ist in der WO 2015/107449 beschrieben.

Der Erfindung liegt die Aufgabe zugrunde, ein System zur Überwachung von Brandmeldeanlagen anzubieten, welches eine einfache und unkomplizierte Überwachung einer Mehrzahl von Brandmeldeanlagen ermöglicht. Ferner ist es Aufgabe der Erfindung, ein einfaches und unkompliziertes Verfahren zur Überwachung von Brandmeldeanlagen anzubieten.

Diese Aufgabe wird durch ein System zur Überwachung von Brandmeldeanlagen mit den Merkmalen des Patentanspruchs 1 bzw. durch ein Verfahren zur Überwachung einer Mehrzahl von Brandmeldeanlagen mit den Merkmalen des Anspruchs 7 gelöst. Vorteilhafte Ausführungsformen sind in den Unteransprüchen beschrieben.

Erfindungsgemäß weist das System zur Überwachung von Brandmeldeanlagen eine Mehrzahl von Brandmeldeanlagen und eine Zentraleinheit auf. Jede der Brandmeldeanlagen weist eine Brandmeldezentrale, eine Mehrzahl von mit der Brandmeldezentrale verbundene Brandmeldesensoren, eine Alarmmeldeeinheit zur Meldung eines Alarms an eine Leitstelle, und mindestens einen Datenspeicher mit Komponentendaten auf. Die Zentraleinheit weist eine Erfassungseinheit zur Erfassung der Komponentendaten der Brandmeldeanlagen und eine Anzeigeeinheit zur Anzeige der Komponentendaten auf.

Auf diese Weise werden die Komponentendaten der einzelnen Brandmeldeanlagen zentral (an einem Ort) durch die Zentraleinheit angezeigt. Es ist nicht nötig, die Komponentendaten dezentral bei jeder der Mehrzahl von Brandmeldeanlagen abzurufen. Damit verringert sich der Überwachungsaufwand. Beispielsweise kann ein Betreiber von mehreren Brandmeldeanlagen (z.B. Betreiber eines Infrastrukturprojektes, Gebietskörperschaft,...) zentral einen Überblick über sämtliche angeschlossene Brandmeldeanlagen erlangen, auch wenn die einzelnen Brandmeldeanlagen räumlich voneinander entfernt sind. Die Überwachung vereinfacht sich dadurch.

Hierbei sind die Komponentendaten insbesondere als Informationen (Daten) über die jeweilige Brandmeldezentrale und/oder die jeweiligen Brandmeldesensoren ausgebildet. Insbesondere kann es sich um Statusinformationen (momentaner Zustand, Zustand einzelner Komponenten, Fehlermeldungen) und/oder Wartungsinformationen (Wartungsintervalle, Zeitpunkt der nächsten Wartung, Zeitpunkt der letzten Wartung) handeln. Auf diese Weise erhält der Betreiber einen zentralen Überblick über den jeweiligen Zustand der dezentral angeordneten Komponenten einer Mehrzahl verschiedener Brandmeldeanlagen.

In einer vorteilhaften Ausführungsform weist die Zentraleinheit ferner eine Überprüfungseinheit zur Überprüfung der Übereinstimmung der Komponentendaten mit Referenzdaten auf. Auf diese Weise kann zentral bestimmt werden, ob einzelne der Komponentendaten sich von Sollwerten unterscheiden bzw. mit vorgegebenen Referenzdaten übereinstimmen. In einer besonders vorteilhaften Ausführungsform weist die Zentraleinheit ferner eine Warneinheit zur Ausgabe einer Warnung in Abhängigkeit von der durch die Überprüfungseinheit durchgeführten Überprüfung auf. Diese Warnung kann insbesondere ein optisches und/oder akustisches Warnsignal oder die Ausgabe eines elektronischen Warnsignals sein. Auf diese Weise werden die zuständigen Personen darauf aufmerksam gemacht, dass bestimmte Komponentendaten von Referenzdaten abweichen. Basierend auf dieser Warnung können dann weitere Aktionen ausgeführt werden (z.B. Auslösen einer Wartung bei Überschreiten des Wartungsintervalls, Vorortprüfung bei Meldung eines Fehlers).

In einer vorteilhaften Ausführungsform ist in den Brandmeldeanlagen jeweils eine Mehrzahl von Datenspeichern, insbesondere in der jeweiligen Brandmeldezentrale und in mindestens einem der jeweiligen Brandmeldesensoren, ausgebildet. Auf diese Weise können Komponentendaten von einer Vielzahl von Komponenten einer Brandmeldeanlage (nämlich Brandmeldezentral und Brandmeldesensoren) zentral überwacht werden.

In besonders vorteilhafter Weise ist die jeweilige Brandmeldezentrale der Brandmeldeanlagen über eine Datenverbindung mit der Zentraleinheit verbunden. Dies führt zu einer zuverlässigen Datenübertragung der Komponentendaten.

In vorteilhafter Weise sind Teile der Zentraleinheit in einem lokalen Server oder in Form einer dynamisch an den Bedarf angepassten und über ein Netzwerk zur Verfügung gestellten IT-Infrastruktur ("Cloud") ausgebildet.

In einer vorteilhaften Ausführungsform sind die Komponentendaten zumindest teilweise mit selektiven Zugriffsrechten geschützt. Auf diese Weise kann ein Datenmissbrauch bzw. eine Datenmanipulation durch unberechtigte Personen verhindert werden.

Das erfindungsgemäße Verfahren zur Überwachung einer Mehrzahl von Brandmeldeanlagen, wobei jede Brandmeldeanlage eine Brandmeldezentrale, eine Mehrzahl von mit der Brandmeldezentrale verbundene Brandmeldesensoren, eine Alarmmeldeeinheit zur Meldung eines Alarms an eine Leitstelle und mindestens einen Datenspeicher mit Komponentendaten aufweist, besitzt die folgenden Verfahrensschritte: (1) Erfassen der Komponentendaten der Brandmeldeanlagen in einer Zentraleinheit; und (2) Anzeigen der Komponentendaten durch eine Anzeigeeinheit der Zentraleinheit.

Auf diese Weise werden die Komponentendaten der einzelnen Brandmeldeanlagen zentral angezeigt. Dies erleichtert die Überwachung mehrerer Brandmeldeanlagen.

Die Erfindung ist durch die angehängten Ansprüche definiert und wird anhand eines Ausführungsbeispiels in der Zeichnungsfigur weiter erläutert.
- Fig. 1: zeigt ein Blockschema eines Systems zur Überwachung von Brandmeldeanlagen.

Das in Fig. 1 schematisch dargestellte System 1 zur Überwachung von Brandmeldeanlagen weist eine Mehrzahl von Brandmeldeanlagen 2, 3, 4 auf. In Fig. 1 sind hierbei lediglich drei Brandmeldeanlagen 2, 3, 4 dargestellt. Das System 1 kann jedoch auch weniger (mindestens zwei) oder mehr Brandmeldeanlagen umfassen. Die Brandmeldeanlagen 2, 3, 4 sind dezentral (d.h. an verschiedenen Örtlichkeiten) angeordnet. Jede der Brandmeldeanlagen 2, 3, 4 weist mindestens eine Brandmeldezentrale (BMZ) auf. Die Brandmeldezentrale der Brandmeldeanlage 2 wird hierbei in Fig. 1 mit "BMZ 1" (Bezugszeichen 5) bezeichnet. Die Brandmeldezentrale der Brandmeldeanlage 3 wird entsprechend mit "BMZ 2" (Bezugszeichen 6) und die Brandmeldezentrale der Brandmeldeanlage 4 mit "BMZ 3" (Bezugszeichen 7) bezeichnet.

Jede der Brandmeldeanlagen 2, 3, 4 weist neben der jeweiligen Brandmeldezentrale 5, 6, 7 eine Mehrzahl von Brandmeldesensoren 8 bis 16 auf. Die Brandmeldesensoren 8, 9, 10 sind hierbei der Brandmeldeanlage 2 zugeordnet und sind über Datenverbindungen mit der "BMZ 1" verbunden. In ähnlicher Weise sind die Brandmeldesensoren 11, 12, 13 Bestandteil der Brandmeldeanlage 3 und über Datenverbindungen mit der "BMZ 2" verbunden. Die Brandmeldesensoren 14, 15, 16 sind Bestandteil der Brandmeldeanlage 4 und sind über Datenverbindungen mit der "BMZ 3" verbunden. Für jede der Brandmeldeanlagen wurden drei Brandmeldesensoren dargestellt. In Realität weist jede der Brandmeldeanlagen jedoch eine Vielzahl von Brandmeldesensoren auf.

Jede Brandmeldezentrale 5, 6, 7 weist eine Alarmmeldeeinheit 17, 18, 19 auf. Die Alarmmeldeeinheit 17, 18, 19 erfasst einen Alarm eines der jeweils zugehörigen Brandmeldesensoren 8 bis 16 und leitet diesen über Kommunikationsleitungen insbesondere direkt an eine Leitstelle 20 (insbesondere Feuerwehrleitstelle) weiter.

Des Weiteren besitzt jede Brandmeldezentrale einen Datenspeicher 21, 22, 23. In dem Datenspeicher 21, 22, 23 sind Komponentendaten der jeweiligen Brandmeldeanlage 2, 3, 4 gespeichert. Hierbei handelt es sich um elektronische Daten, die Informationen über die jeweilige Brandmeldezentrale und/oder die jeweiligen Brandmeldesensoren repräsentieren. Insbesondere handelt es sich um Statusinformationen (momentaner Zustand, Zustand einzelner Komponenten, Fehlermeldungen) und Wartungsinformationen (Wartungsintervalle, Zeitpunkt der nächsten Wartung, Zeitpunkt der letzten Wartung) der jeweiligen Brandmeldezentrale bzw. der jeweiligen Brandmeldesensoren der Brandmeldeanlage 2, 3, 4.

Das System 1 weist ferner eine Zentraleinheit 24 auf. Diese Zentraleinheit 24 ist durch separate Datenverbindungen (unabhängig von den Kommunikationsleitungen der Leitstelle 20 und insbesondere ohne Verbindung zu den Alarmmeldeeinheiten 17, 18 und 19) mit den Brandmeldeanlagen 2, 3, 4 - genauer mit der jeweiligen Brandmeldezentrale 5, 6, 7 - verbunden. Die Zentraleinheit 24 weist eine Erfassungseinheit 25, eine Anzeigeeinheit 26, eine Überprüfungseinheit 27 und eine Warneinheit 28 auf.

Die Erfassungseinheit 25 ist ausgebildet, die in den Datenspeichern 21, 22, 23 gespeicherten Komponentendaten zu erfassen (z.B. durch Auslesen der Datenspeicher 21, 22, 23) und zentral in der Zentraleinheit 24 vorzuhalten (z.B. durch Speichern in einem, in Fig. 1 nicht dargestellten Datenspeicher der Zentraleinheit 24).

Die Anzeigeeinheit 26 ist ausgebildet, die von der Erfassungseinheit 25 erfassten und vorgehaltenen Komponentendaten anzuzeigen (z.B. auf einem Bildschirm).

Die Überprüfungseinheit 27 ist ausgebildet, zu überprüfen, ob einzelne Komponentendaten mit Referenzdaten, die in der Zentraleinheit 24 beispielsweise in dem in Fig. 1 nicht dargestellten Datenspeicher abgelegt sind, übereinstimmen oder von diesen Referenzdaten abweichen.

Die Warneinheit 28 ist ausgebildet, eine Warnung (insbesondere optisches und/oder akustisches Warnsignal) auszugeben, falls die Überprüfungseinheit eine Abweichung bestimmter Komponentendaten von den Referenzdaten ermittelt hat.

In dem System 1 werden die Komponentendaten der einzelnen Brandmeldeanlagen 2, 3, 4 damit zentral (an einem Ort) durch die Anzeigeeinheit 26 der Zentraleinheit 24 angezeigt. Es ist nicht nötig, die Komponentendaten dezentral bei jeder der Mehrzahl von Brandmeldeanlagen 2, 3, 4 zu betrachten. Damit verringert sich der Überwachungsaufwand. Durch die Überprüfungseinheit 27 kann zentral bestimmt werden, ob einzelne der Komponentendaten sich von Sollwerten unterscheiden bzw. mit vorgegebenen Referenzdaten übereinstimmen. Durch die Warneinheit 28 werden die zuständigen Personen darauf aufmerksam gemacht, dass bestimmte Komponentendaten von Referenzdaten abweichen.

In der in Fig. 1 dargestellten Ausführungsform ist der Datenspeicher 21, 22, 23 der Brandmeldeanlage 2, 3, 4 in der jeweiligen Brandmeldezentrale 5, 6, 7 angeordnet. Dieser Datenspeicher 21, 22, 23 kann auch Informationen über die jeweils mit der Brandmeldezentrale 5, 6, 7 verbundenen Brandmeldesensoren 8 bis 16 beinhalten. Es ist jedoch auch möglich, dass zusätzlich in einigen oder allen der Brandmeldesensoren 8 bis 16 eigene (zusätzliche) Datenspeicher ausgebildet sind, in denen jeweils die Komponentendaten des jeweiligen Brandmeldesensors 8 bis 16 gespeichert sind.

### BEZUGSZEICHENLISTE

- 1: System zur Überwachung von Brandmeldeanlagen
- 2, 3, 4: Brandmeldeanlage
- 5, 6, 7: Brandmeldezentrale (BMZ)
- 8 - 16: Brandmeldesensor
- 17, 18, 19: Alarmmeldeeinheit
- 20: Leitstelle
- 21, 22, 23: Datenspeicher
- 24: Zentraleinheit
- 25: Erfassungseinheit
- 26: Anzeigeeinheit
- 27: Überprüfungseinheit
- 28: Warneinheit

## Patentansprüche

1. System (1) zur Überwachung von Brandmeldeanlagen (2, 3, 4), aufweisend:
- eine Mehrzahl von Brandmeldeanlagen (2, 3, 4), wobei jede Brandmeldeanlage (2, 3, 4) aufweist:
• eine Brandmeldezentrale (5, 6, 7),
• eine Mehrzahl von mit der Brandmeldezentrale (5, 6, 7) verbundene Brandmeldesensoren (8-16),
• eine Alarmmeldeeinheit (17, 18, 19) zur Meldung eines Alarms an eine Leitstelle (20), und
• mindestens einen Datenspeicher (21, 22, 23) mit Komponentendaten; sowie
- eine Zentraleinheit (24), wobei die Zentraleinheit (24) aufweist:
• eine Erfassungseinheit (25) zur Erfassung der Komponentendaten der Brandmeldeanlagen (2, 3, 4),
• eine Anzeigeeinheit (26) zur Anzeige der Komponentendaten, und
• eine Überprüfungseinheit (27) zur Überprüfung der Übereinstimmung der Komponentendaten mit Referenzdaten;
**dadurch gekennzeichnet, dass**:
- die Zentraleinheit (24) ferner eine Warneinheit (28) zur Ausgabe einer Warnung in Abhängigkeit von der durch die Überprüfungseinheit (27) durchgeführten Überprüfung aufweist, und
- die Komponentendaten als Informationen über die jeweilige Brandmeldezentrale (5, 6, 7) und/oder die jeweiligen Brandmeldesensoren (8-16), nämlich als Statusinformationen und/oder Wartungsinformationen, ausgebildet sind.

2. System nach Anspruch 1, wobei in den Brandmeldeanlagen (2, 3, 4) jeweils eine Mehrzahl von Datenspeichern (21, 22, 23), insbesondere in der jeweiligen Brandmeldezentrale (5, 6, 7) und in mindestens einem der jeweiligen Brandmeldesensoren (8-16), ausgebildet ist.

3. System nach einem der vorhergehenden Ansprüche, wobei die jeweilige Brandmeldezentrale (5, 6, 7) der Brandmeldeanlagen (2, 3, 4) über eine Datenverbindung mit der Zentraleinheit (24) verbunden ist.

4. Verfahren zur Überwachung einer Mehrzahl von Brandmeldeanlagen (2, 3, 4), wobei jede Brandmeldeanlage (2, 3, 4) aufweist: eine Brandmeldezentrale (5, 6, 7), eine Mehrzahl von mit der Brandmeldezentrale (5, 6, 7) verbundene Brandmeldesensoren (8-16), eine Alarmmeldeeinheit (17, 18, 19) zur Meldung eines Alarms an eine Leitstelle (20), und mindestens einen Datenspeicher (21, 22, 23) mit Komponentendaten, wobei das Verfahren folgende Verfahrensschritte aufweist:
- Erfassen der Komponentendaten der Brandmeldeanlagen (2, 3, 4) in einer Zentraleinheit (24), wobei die Komponentendaten als Informationen über die jeweilige Brandmeldezentrale (5, 6, 7) und/oder die jeweiligen Brandmeldesensoren (8-16), nämlich als Statusinformationen und/oder Wartungsinformationen, ausgebildet sind;
- Anzeigen der Komponentendaten durch eine Anzeigeeinheit (26) der Zentraleinheit (24);
- Überprüfen der Übereinstimmung der Komponentendaten mit Referenzdaten; und
- Ausgeben einer Warnung durch eine Warneinheit (28) der Zentraleinheit (24) in Abhängigkeit vom Ergebnis der durchgeführten Überprüfung.

## Claims

1. System (1) for monitoring fire alarm systems (2, 3, 4), having:
- a plurality of fire alarm systems (2, 3, 4), wherein each fire alarm system (2, 3, 4) has:
• a fire alarm panel (5, 6, 7),
• a plurality of fire alarm sensors (8-16) connected to the fire alarm panel (5, 6, 7),
• an alarm indication unit (17, 18, 19) for indicating an alarm to a control centre (20), and
• at least one data memory (21, 22, 23) containing component data; and
- a central unit (24), wherein the central unit (24) has:
• a capture unit (25) for capturing the component data relating to the fire alarm systems (2, 3, 4),
• a display unit (26) for displaying the component data, and
• a checking unit (27) for checking the correspondence between the component data and reference data;
**characterized in that**:
- the central unit (24) also has a warning unit (28) for outputting a warning on the basis of the check carried out by the checking unit (27), and
- the component data are in the form of information relating to the respective fire alarm panel (5, 6, 7) and/or the respective fire alarm sensors (8-16), specifically in the form of status information and/or maintenance information.

2. System according to Claim 1, wherein a plurality of data memories (21, 22, 23) are respectively formed in the fire alarm systems (2, 3, 4), in particular in the respective fire alarm panel (5, 6, 7) and in at least one of the respective fire alarm sensors (8-16).

3. System according to one of the preceding claims, wherein the respective fire alarm panel (5, 6, 7) of the fire alarm systems (2, 3, 4) is connected to the central unit (24) via a data connection.

4. Method for monitoring a plurality of fire alarm systems (2, 3, 4), wherein each fire alarm system (2, 3, 4) has: a fire alarm panel (5, 6, 7), a plurality of fire alarm sensors (8-16) connected to the fire alarm panel (5, 6, 7), an alarm indication unit (17, 18, 19) for indicating an alarm to a control centre (20) and at least one data memory (21, 22, 23) containing component data, wherein the method has the following method steps of:
- capturing the component data relating to the fire alarm systems (2, 3, 4) in a central unit (24), wherein the component data are in the form of information relating to the respective fire alarm panel (5, 6, 7) and/or the respective fire alarm sensors (8-16), specifically in the form of status information and/or maintenance information;
- displaying the component data by means of a display unit (26) of the central unit (24);
- checking the correspondence between the component data and reference data; and
- outputting a warning by means of a warning unit (28) of the central unit (24) on the basis of the result of the check which has been carried out.

## Revendications

1. Système (1) de surveillance d'installations de détection d'incendie (2, 3, 4), comprenant :
- une pluralité d'installations de détection d'incendie (2, 3, 4), chaque installation de détection d'incendie (2, 3, 4) comprenant :
• une centrale de détection d'incendie (5, 6, 7),
• une pluralité de capteurs de détection d'incendie (8-16) reliés au central de détection d'incendie (5, 6, 7),
• une unité de signalisation d'alarme (17, 18, 19) permettant de signaler une alarme à un poste de contrôle (20), et
• au moins une mémoire de données (21, 22, 23) contenant des données de composants ; et
- une unité centrale (24), l'unité centrale (24) comprenant :
• une unité de détection (25) permettant de détecter les données composants des installations de détection d'incendie (2, 3, 4),
• une unité d'affichage (26) permettant d'afficher les données de composants, et
• une unité de vérification (27) permettant de vérifier la conformité des données de composants avec des données de référence ;
**caractérisé en ce que** :
- l'unité centrale (24) comprend en outre une unité d'avertissement (28) permettant d'émettre un avertissement en fonction de la vérification effectuée par l'unité de vérification (27), et
- les données de composants sont conçues comme des informations concernant la centrale de détection d'incendie (5, 6, 7) respective et/ou les capteurs de détection d'incendie (8-16) respectifs, c'est-à-dire comme des informations d'état et/ou des informations de maintenance.

2. Système selon la revendication 1, dans lequel une pluralité de mémoires de données (21, 22, 23) sont respectivement mises en œuvre dans les installations de détection d'incendie (2, 3, 4), en particulier dans la centrale de détection d'incendie (5, 6, 7) respective et dans au moins l'un des capteurs de détection d'incendie (8-16) respectifs.

3. Système selon l'une des revendications précédentes, dans lequel la centrale de détection d'incendie (5, 6, 7) respective des installations de détection d'incendie (2, 3, 4) est reliée à l'unité centrale (24) par l'intermédiaire d'une liaison de données.

4. Procédé de surveillance d'une pluralité d'installations de détection d'incendie (2, 3, 4), dans lequel chaque installation de détection d'incendie (2, 3, 4) comprend : une centrale de détection d'incendie (5, 6, 7), une pluralité de capteurs d'incendie (8-16) reliés à la centrale de détection d'incendie (5, 6, 7), une unité de signalisation d'alarme (17, 18, 19) permettant de signaler une alarme à un poste de contrôle (20), et au moins une mémoire de données (21, 22, 23) contenant des données de composants, le procédé comprenant les étapes suivantes :
- la détection des données de composants des installations de détection d'incendie (2, 3, 4) dans une unité centrale (24), dans lequel les données de composants sont conçues comme des informations concernant la centrale de détection d'incendie (5, 6, 7) respective et/ou les capteurs de détection d'incendie (8-16) respectifs, c'est-à-dire comme des informations d'état et/ou des informations de maintenance ;
- l'affichage des données de composants par une unité d'affichage (26) de l'unité centrale (24) ;
- la vérification de la conformité des données de composants avec des données de référence ; et
- l'émission d'un avertissement par une unité d'avertissement (28) de l'unité centrale (24) en fonction du résultat de la vérification effectuée.
